# FASCICULE DE BREVET EUROPEEN

(11) **EP 2 609 265 B1**
(45) Date de publication et mention de la délivrance du brevet: **16.07.2014**
(21) Numéro de dépôt: 11746582.3
(22) Date de dépôt: 25.08.2011
(51) Int. Cl.: E04H 12/18, F21V 21/36, H01Q 1/12

(54) **MAT BASCULANT AUTOMATISE DEMONTABLE, A ELEMENTS ASSEMBLABLES SANS OUTILLAGE**
AUTOMATISIERTER ZERLEGBARER KIPPMAST MIT WERKZEUGLOS MONTIERBAREN ELEMENTEN
AUTOMATED DISMOUNTABLE TILTING MAST INCLUDING ELEMENTS THAT CAN BE ASSEMBLED WITHOUT TOOLS

(30) Priorité: 27.08.2010 FR 1003462
(43) Date de publication de la demande: 03.07.2013
(73) Titulaire: Thales, 92200 Neuilly-sur-Seine (FR)
(72) Inventeur: DABADIE, Ulrika, F-49039 Cholet (FR); BASLE, Eric, F-49039 Cholet (FR)
(74) Mandataire: Hammes, Pierre
(86) Numéro de dépôt international: PCT/EP2011/064647
(87) Numéro de publication internationale: WO 2012/025599

(56) Documents cités:
- EP-A1- 1 524 432
- WO-A1-2007/104903
- FR-A- 1 028 969
- US-A- 3 295 699
- US-A- 4 611 946

## Description

L'invention se rapporte au domaine général de mâts porteurs. Elle concerne en particulier les mâts mobiles permettant d'installer rapidement à une certaine hauteur un équipement mobile destiné à être installé plus ou moins temporairement en des endroits donnés.

Il existe de nombreux types d'équipements dont la mise en oeuvre nécessite un positionnement à une hauteur donnée par rapport au sol. C'est notamment le cas des systèmes d'éclairage qui doivent être disposés au-dessus de la zone à éclairer pour être orientés vers le sol. C'est également le cas également de dispositifs de signalisation ou de dispositifs de détection comportant des capteurs dont la mise en oeuvre sur une zone donnée nécessite un positionnement à une hauteur donnée au-dessus de cette zone.

Par ailleurs, si certains de ces équipements sont installés et mis en place de manière permanente, d'autres sont installés de manière temporaire.

Ainsi, pour un équipement d'éclairage destiné à éclairer une zone en différentes occasions espacées dans le temps, il peut être nécessaire de déposer l'équipement entre deux périodes d'utilisation, de façon à éviter toute dégradation dues aux intempéries par exemple.

De même, certains équipements de détection mobiles, destinés à être déployés sur différentes zones de terrain peuvent nécessiter une installation temporaire en hauteur au-dessus d'une zone donnée puis une dépose et un transport vers une nouvelle zone.

Dans certains cas favorables, la zone au-dessus de laquelle l'équipement considéré doit être positionné comporte en certains endroits, sur la zone même ou bien en périphérie de cette dernière, des éléments de relief ou des constructions dont la structure et la hauteur permettent de positionner cet équipement. L'équipement peut alors être positionné à la hauteur voulue en le fixant, de manière temporaire ou définitive selon les cas, soit sur le sommet, soit sur une paroi, d'un de ces éléments de relief ou d'une de ces constructions.

En revanche, dans les cas les plus courants, la zone considérée est une zone dégagée et l'on est contraint de prévoir une infrastructure particulière pour positionner l'équipement considéré, un équipement d'éclairage ou un équipement de détection par exemple, à la hauteur requise pour son bon fonctionnement. L'infrastructure mise en oeuvre est alors très généralement un mât dressé à la verticale, au sommet duquel l'équipement est fixé. Par suite, plusieurs problèmes se posent, d'une part pour amener l'équipement à la hauteur voulue et le maintenir en position de manière sûre pendant toute la durée d'utilisation et d'autre part pour déposer l'équipement au sol après sa mise en oeuvre ou à l'occasion d'opérations de maintenance.

Par ailleurs d'autres problèmes se posent lorsque, l'équipement devant pouvoir être facilement déplacé d'une zone à une autre, le mât qui lui sert de support doit pouvoir quant à lui être facilement déplacé et installé.

En matière de mâts pouvant être mis en place de manière temporaire à un endroit donné puis démontés et transportés pour être mis en place à un autre endroit, il est connu d'utiliser des mâts télescopiques généralement montés sur des structures porteuses servant d'embase, dans ou sur lesquelles sont installés les moyens permettant d'étirer ou de rétracter le mât.

L'embase est généralement dimensionnée de telle façon qu'elle assure le maintien en position verticale du mât équipé de sa charge lorsque celui-ci est érigé. Elle peut également comporter des moyens complémentaires, des vérins par exemple, permettant de renforcer le maintien.

Par ailleurs, dans certains cas, l'embase du mât télescopique est également configurée de telle façon que lorsque le mât est rétracté, ou partiellement rétracté, il peut être basculé de la verticale à l'horizontale et inversement.

L'utilisation d'un mât télescopique est une solution avantageuse en termes de mobilité. En effet le mât pouvant être rétracté, il peut généralement être transporté sur le même véhicule que l'équipement qu'il doit supporter, autrement dit sa charge. L'utilisation d'un mat télescopique est ainsi particulièrement adaptée, si la masse de l'équipement à positionner en hauteur est relativement faible et si la hauteur nécessaire n'est pas trop importante.

En revanche si l'on souhaite installer en hauteur un équipement ayant une masse importante, de plusieurs dizaines de kilos par exemple, l'utilisation d'un mât télescopique s'avère plus complexe. En effet le mât doit alors être dimensionné de telle sorte que ses éléments les plus fins, les plus élevés, soient suffisamment solides pour supporter la charge de l'équipement et que l'ensemble soit suffisamment rigide en position érigée pour conserver, en toute circonstance, une position verticale. Ce dimensionnement important des segments du mât nécessite en outre la mis en place de moyens puissants pour déployer les uns après les autres les différents segments et les maintenir en position déployée, avec la charge constituée par l'équipement. On obtient alors un dispositif couteux, à la fois complexe, fragile et lourd.

Une alternative connue à l'utilisation d'un mât télescopique consiste à utiliser un mât formé de tronçons emboités et pourvu de haubans. Un tel mât est généralement assemblé au sol, équipé de sa charge, puis érigé à la verticale au moyen d'un engin de levage approprié et maintenu en position verticale par ses haubans.

Un tel système, par ailleurs d'une mise en oeuvre plus simple et moins coûteuse qu'un mât télescopique pour une charge d'équipement et une hauteur identique, présente cependant l'inconvénient de nécessiter l'intervention de plusieurs opérateurs évoluant en zone dangereuse (zone de chute du mât) pendant la phase de mise en place du mât équipé de sa charge. Par suite sa mise en oeuvre est à la fois moins aisée et plus dangereuse, ce qui représente un inconvénient important dans la mesure où l'on souhaite disposer d'un équipement mobile pouvant facilement être installé et désinstallé en différents endroits. Le document EP1524432 décrit un mât segmenté démontable motorisé qui comprend les caractéristiques du préambule de la revendication 1.

Un but de l'invention est de proposer un moyen mobile facilement transportable permettant de placer de manière simple et aisée, à un endroit donné et pour une période d'utilisation donnée quelconque, un équipement de masse relativement importante à une hauteur déterminée. Un autre but de l'invention est que ce moyen mobile permette également de déposer facilement l'équipement au sol à la fin de cette période d'utilisation, de sorte qu'il puisse être transporté à un autre emplacement ou simplement stocké.

A cet effet l'invention a pour objet un mât segmenté démontable motorisé, à basculement automatique, qui comporte les éléments suivants:
- un support configuré pour être fixé sur une structure porteuse massive,
- un mât segmenté démontable, comportant:
   - une pluralité de segments élémentaires assemblés de manière amovible les uns aux autres par emboitement, les extrémités d'un segment élémentaire étant configurées pour que chaque segment puisse être assemblé manuellement de manière amovible à un autre segment avec un jeu minimum,
   - un segment de base fixé sur le support par l'intermédiaire d'un axe de rotation horizontal, le segment de base pouvant pivoter entre une position sensiblement horizontale et une position sensiblement verticale, l'extrémité libre du segment de base étant configurée de façon à ce que le segment de base puisse être assemblé manuellement, de manière amovible, par emboitement, aux segments élémentaire, avec un jeu minimum,
- des premiers moyens moteurs aptes à manoeuvrer le segment de base pour faire pivoter le mât d'une position horizontale à une position verticale et à contrôler ensuite son pivotement de la verticale à l'horizontale,
- des seconds moyens moteurs aptes à manoeuvrer le segment de base pour initier le basculement du mât de la position verticale à la position horizontale lorsque les premiers moyens moteurs permettent au mât de pivoter de la verticale à l'horizontale,

Selon l'invention les premiers moyens moteurs sont également configurés pour contrôler le basculement du mât de la verticale à l'horizontale.

Selon un mode de réalisation particulier, le mât selon l'invention comporte des moyens annexes pour maintenir le mât en position verticale lorsque les premiers moyens moteurs ne sont pas actifs.

Selon un mode de réalisation particulier, le mât selon l'invention, après leur emboitement, les segments constituant le mât sont maintenus assemblés au moyen de brides d'assemblage configurées pour être montées manuellement sans outillage.

Dans une forme de réalisation préférée, une bride d'assemblage comporte une tige, configurée pour traverser de part en part, dans la zone d'emboitement deux segments emboités l'un dans l'autre. La tige est prolongée à l'une de ses extrémités par une tête fixe, de forme sensiblement conique, prolongée elle-même par une poignée de préhension. L'autre extrémité de la tige présente un filetage sur lequel peut être vissée une tête mobile de forme conique sensiblement identique à la tête fixe et prolongée par une poignée de préhension permettant de visser la tête mobile sur la tige. L'ensemble est configuré de telle façon que, lorsque la tige est insérée dans des ouvertures prévues à cet effet sur les extrémités des segments emboités, le serrage de la tête mobile sur la tige entraine l'insertion partielle des têtes fixe et mobile dans les orifices des segments emboités et rigidifie l'assemblage des deux segments.

Selon un mode de réalisation particulier, les premiers moyens moteurs comportent un treuil sur lequel est enroulé un câble configuré pour exercer une traction sur le segment de base à proximité de son extrémité libre opposée à l'axe de rotation. Le treuil est monté sur la structure porteuse et configuré de façon à ce que l'enroulement contrôlé du câble sur le treuil entraine le pivotement sans dommage du mât de la position horizontale à la position verticale, le maintien du câble en position enroulée assurant le maintien du segment de base en position verticale, et que, le basculement du mât sous l'action de son poids de la position verticale à la position horizontale étant initialisé par les seconds moyens moteurs, le déroulement contrôlé du câble permette le basculement du mât sans dommage.

Selon un mode de réalisation particulier, les seconds moyens moteurs comportent:
- un élément coulissant horizontal comportant une partie fixe montée sur la structure porteuse et une partie mobile capable de coulisser le long de la partie fixe de telle sorte que, selon que l'élément est dans une position rétractée ou étirée, sa longueur varie d'une longueur minimale pour laquelle la partie mobile est proche de la partie fixe, à une longueur maximale pour laquelle la partie mobile est éloignée de la partie fixe. L'élément coulissant est agencé sur la structure porteuse de telle sorte que, lorsque le segment de base du mât est en position verticale, l'élément coulissant est en position rétractée et que l'extrémité de sa partie mobile est en contact avec le corps du segment de base;
- des moyens actionneurs aptes à faire coulisser la partie mobile le long de la partie fixe et configurés pour exercer sur le segment de base du mât, par l'intermédiaire de l'extrémité de la partie mobile de l'élément coulissant, une poussée permettant de faire pivoter le mât d'un angle suffisant pour initier son basculement de la verticale à l'horizontale sous la seule action de son poids, lorsque le mât est rendu libre de pivoter sur son axe par les premiers moyens moteurs.

Dans une forme de réalisation préférée, les moyens actionneurs comportent au moins un vérin fonctionnant en compression, les vérins étant agencés sur l'élément coulissant de telle sorte que, lorsque celui-ci est maintenu en position rétractée par le maintien du segment de base du mât en position verticale, ceux-ci sont comprimés.

Dans une forme de réalisation préférée, l'extrémité de la partie mobile de l'élément coulissant qui entre en contact avec le segment de base du mât est configurée pour épouser la forme de la paroi du segment, le contact étant assuré au moyen de rouleaux.

Dans une forme de réalisation préférée, la partie fixe de l'élément coulissant comporte deux rangées de patins de guidage et que la partie mobile comporte un plateau coulissant sur des rails le long des deux rangées de patins de guidage de la partie fixe.

Dans une forme de réalisation préférée, la partie mobile de l'élément coulissant comporte une pièce d'interface montée à l'extrémité du plateau et équipée de rouleaux configurés pour assurer un contact non dommageable entre le plateau de la partie mobile et la paroi du mât.

Les caractéristiques et avantages de l'invention seront mieux appréciés grâce à la description qui suit, description faite au travers d'un exemple particulier de réalisation non limitatif de la portée de l'invention et qui s'appuie sur les figures annexées qui représentent:
- la figure1, une vue schématique générale d'un exemple de réalisation du mât motorisé selon l'invention, représentant le mât proprement dit, assemblé et placé en position érigée;
- la figure 2, une vue schématique générale d'un exemple de réalisation du mât motorisé selon l'invention, représentant le mât désassemblé;
- la figure 3, une vue schématique du mât proprement dit présentant les différents éléments constituant ce mât;
- les figures 4 et 5, des illustrations relatives un mode particulier d'assemblage, permettant d'assembler les uns aux autres, de manière simple et efficace, les éléments du mât proprement dit;
- les figures 6 à 10 des illustrations relatives à l'action des différents moyens moteurs durant les différentes phases de la mise en oeuvre du mât motorisé selon l'invention;
- les figures 11 et 12, des vues schématiques relatives à un mode de réalisation des seconds moyens moteurs, pris comme exemple, ces moyens étant représentés en position comprimée, active, ou en position relâchée.

Il est à noter ici que, pour l'ensemble des figures, un même élément est référencé par le même repère numérique.

Les figures 1 à 10 présentent sous différents aspects, structurels d'une part et fonctionnels d'autre part, un mode de réalisation particulier du mât motorisé selon l'invention, ce mode de réalisation étant présenté à titre d'exemple non limitatif.

Le dispositif selon l'invention comporte un mât 12 proprement dit ainsi que des premiers et des seconds moyens moteurs.

Dans le mode de réalisation particulier, illustré par la figure 1, le mât 12 proprement dit comporte différents segments qui ont globalement la forme et la structure de tubes. Il est fixé sur une structure support par l'intermédiaire d'une embase 13. La structure support 11 est par exemple constituée par la paroi latérale d'un shelter 11, comme l'illustre notamment la figure 1, les différents éléments étant montés sur l'ossature du shelter matérialisée par des traits pointillés. Par ailleurs, la partie inférieure du mât est configurée de façon à ce que le mât puisse se mouvoir en rotation autour d'un axe 14 situé au niveau de l'embase 13. De la sorte le mât 12 peut occuper toutes les positions depuis une position verticale représentée sur la figure 1 jusqu'à une position horizontale, illustrée par la figure 8.

Les premiers moyens moteurs sont constitués par un treuil 15 associé à une poulie intermédiaire 16 et à une poulie terminale 17 montée sur le mât 12. Selon l'invention l'ensemble est agencé de façon à ce que l'on puisse exercer une traction sur le mât par l'intermédiaire d'un câble 18, en maintenant le câble enroulé sur le treuil. La traction exercée sur le câble 18 permet plus généralement d'entrainer le mât 12 dans un mouvement de rotation autour de l'axe 14 (si le treuil est en rotation) ou de maintenir le mât 12 dans une posture inclinée quelconque (si le treuil est arrêté et si la rotation libre du tambour du treuil est bloquée), à horizontale ou à la verticale par exemple. A cet effet pour entrainer le mât 12 en rotation on actionne le treuil de façon à enrouler ou dérouler le câble 18 selon les cas. Par ailleurs, pour maintenir le mât 12 dans une posture donnée, à la verticale ou à l'horizontale par exemple, le treuil 15 est arrêté et la rotation libre du tambour est bloquée.

Les seconds moyens moteurs sont principalement constitués par un élément coulissant 19 constitué d'une partie fixe 191 et d'une partie mobile 192 pouvant coulisser le long de la partie fixe entre une position rétractée, telle que représentée sur le détail de la figure 1, et une position détendue telle que représentée sur la figure 9. Selon l'invention la partie mobile 192 est susceptible de coulisser le long de la partie fixe 191 de façon à ce que son extrémité libre puisse rester en contact avec le mât 12 lorsque celui-ci pivote de la position verticale à la position horizontale, et ce tant que l'angle d'inclinaison du mât par rapport à la verticale reste inférieur à un angle θ₀, représentant l'angle au-delà duquel, de manière certaine, le mât déséquilibré par l'inclinaison bascule spontanément vers l'horizontal sous l'action de son propre poids. Le maintien en contact est réalisé au moyen d'actionneurs configurés pour repousser la partie mobile en direction du mât et par suite pour pousser le mât hors de sa position verticale si celui-ci n'est pas retenu en position verticale par ailleurs, par les premiers moyens moteurs. Ces actionneurs peuvent par exemple consister, comme l'illustre la figure 1, en un ou deux vérins, agencés vis-à-vis de la partie mobile 192 de façon à se trouver comprimés lorsque la partie mobile 192 est elle-même en position rétractée. Dans l'exemple de réalisation de la figure 12 ces actionneurs peuvent par exemple consister en deux vérins 193 et 194 montés de part et d'autre de l'élément coulissant 19.

Selon l'invention, l'élément coulissant 19 est agencé sur la structure porteuse, la paroi du shelter ici, de telle sorte que, lorsque le mât 12 proprement dit est érigé en position verticale à l'aide des premiers moyens moteurs, le câble 18 étant maintenu en tension par le treuil, il appuie sur l'extrémité libre de la partie mobile 192 de l'élément coulissant 19, de façon à maintenir celui-ci en position totalement rétractée, comme illustré sur la figure 1. Dans le cas pris comme exemple où les actionneurs sont des vérins 193 et 194, ceux-ci sont alors maintenus en compression par l'intermédiaire du mât 12 sous l'action de la tension exercée par le treuil 15 sur le mât 12 au travers du câble 18, comme indiqué sur le détail de la figure 1.

Selon le mode de réalisation considéré, la partie mobile 192 de l'élément coulissant 19 est configuré pour entrer en contact ponctuel avec le mât 12, ou bien présenter une extrémité libre configurée pour épouser la forme extérieure du mât 12 de façon à entourer ce dernier partiellement et à éviter d'occasionner une dégradation ponctuelle de la paroi du mât dans la zone de contact.

Comme l'illustre les figures 2 et 3, le mât 12 proprement dit est un mât démontable comportant un segment de base 121 fixé sur l'embase 13 par l'intermédiaire de l'axe de rotation 14 et une pluralité de segments élémentaires 122 emboitables les uns dans les autres, de tailles identiques ou de tailles différentes selon l'utilisation envisagée, le segment terminal opposé au segment de base 121 étant destiné à porter l'élément 31 devant être placé en hauteur, un ensemble de capteurs par exemple. Le segment de base 121 ainsi que les segments élémentaires 122, dont le nombre est fonction de la hauteur du mât à ériger, sont assemblés les uns aux autres par leurs extrémités. A cet effet chaque segment élémentaire 122 comporte une extrémité mâle et une extrémité femelle. De manière similaire l'extrémité mobile du segment de base 121, opposée à l'axe de rotation 14, est une extrémité mâle. Les dimensions des extrémités mâles et femelles sont définies de telle sorte que l'extrémité mâle d'un segment puisse être emboitée dans l'extrémité femelle d'un autre segment.

Selon l'invention ces segments 121 et 122 sont configurés pour pouvoir être assemblés à la main par simple emboitement. Les tolérances dimensionnelles des extrémités sont par ailleurs définies de telle sorte que l'emboitement soit réalisé avec un jeu minimum permettant toutefois de réaliser l'emboitement des segments à la main. Leur assemblage ne nécessite ainsi avantageusement pas d'outil d'insertion comme dans le cas d'un emmanchement serré par exemple.

Cette structure en segments démontables permet ainsi avantageusement, comme l'illustrent les figures 2 et 3, de disposer d'un mât 12 présentant une configuration opérationnelle de la longueur voulue, et une configuration de stockage dans laquelle les différents segments 122 sont désassemblés, la longueur du mât proprement dit 12 étant réduite à celle du segment de base 121, ce qui facilite avantageusement le transport du mât. Le segment de base 121 ainsi que les moyens moteurs, 15,16, 17 d'une part et 19 d'autre part, peuvent ainsi être transportés avec la structure porteuse 11 et les segments élémentaires 122 transportés séparément.

Il est à noter que, comme cela a été dit précédemment, la poulie terminale 17 des premiers moyens moteurs, montée sur le segment de base 121, est agencée sur ce segment, vis-à-vis en particulier de l'axe de rotation 14, de telle façon que l'intensité de la force que doit exercer le treuil 15 pour entrainer le mât 12 en rotation soit minimale.

Dans une forme de réalisation préférée, illustrée par les figures 3 à 5, l'assemblage par emboitement des différents segments constituant le mât 12 proprement dit, est complétée par des moyens annexes dont le rôle est de supprimer les effets du jeu d'emboitement existant sur la rigidité du mât 12 ainsi constitué, jeu par ailleurs nécessaire dans la mesure où les segments sont destinés à être assemblés à la main, c'est-à-dire sans usage de moyens d'insertion en force par exemple.

Ces moyens annexes sont constitués par des brides d'assemblage 50 illustrées par les représentations 5-a et 5-b de la figure 5. Selon l'invention une bride d'assemblage 50 est constituée par une tige 51, de section circulaire ou carrée, traversant de part en part, dans la zone d'emboitement 43, deux segments 41 et 42 emboités les uns dans les autres, comme illustré sur la figure 4. La tige 51 est prolongée à l'une de ses extrémités par une tête fixe 52, de forme sensiblement conique, prolongée elle-même par une poignée de préhension 53. Son autre extrémité présente par ailleurs un filetage 56 sur lequel peut être vissés une tête mobile 54 de forme sensiblement identique à la tête fixe 52 et également prolongée par une poignée de préhension 55 permettant de visser et serrer à la main la tête mobile 54 sur la tige 51.

Dans cette forme préférée de réalisation de l'invention, on complète ainsi l'assemblage de deux segments 41 et 42 en insérant, dans des ouvertures 34 prévues à cet effet sur les extrémités des segments, les tiges de deux brides d'assemblage perpendiculaires et légèrement décalées l'une de l'autre sur la zone d'emboitement 43, comme illustré notamment sur la figure 4. Les dimensions respectives des ouvertures circulaires pratiquées dans les extrémités des segments 41 et 42 et des têtes coniques 52 et 54 montées sur la tige 51 sont par ailleurs définies de façon à ce que le serrage des brides sur la zone d'emboitement 43 se traduit par l'insertion partielle et le blocage des têtes coniques 52 et 54 dans les orifices de passage 34, ce qui assure la rigidité de l'ensemble formé par les deux segments assemblés 41 et 42.

Il est à noter par ailleurs que, pour faciliter le positionnement des deux tubes emboités, de façon à ce que les ouvertures 34 percées aux extrémités des deux segments 41 et 42 se trouvent automatiquement positionnées en regard les unes des autres, il est avantageusement possible de pourvoir les extrémités des tubes de moyens mécaniques de positionnement simples. A cet effet, il est par exemple possible de réaliser une ou plusieurs encoches de positionnement 32 sur l'extrémité femelle de chaque segment et des saillies 33, de types ergots ou plots de centrage, aux emplacements correspondants sur l'extrémité mâle de chaque segment. Selon l'invention, les encoches 32 et les saillies 33 réalisées sont agencées les unes par rapport aux autres, comme l'illustrent les figures 3 et 4, de telle sorte que deux segments 41 et 42 ne peuvent être complètement emboités que si les saillies 33 de l'extrémité mâle du premier segment 41 sont positionnées en regard des encoches 32 de l'extrémité femelle du second segment 42. On réalise ainsi un alignement qui garantit qu'après emboitement complet, les ouvertures 34 pratiquées dans chacune des extrémités sont automatiquement placées en regard les unes des autres de sorte que les brides d'assemblage 50 peuvent être mises en place. Par suite l'assemblage des deux segments 41 et 42 est achevé en vissant les parties mobiles 54 des brides 50 et en procédant au serrage des brides sur les segments.

Il est à noter qu'en complément de la mise en place de moyens pour réaliser un assemblage sans jeu entre les différents segments 121 et 122 du mât 12, il est possible de renforcer encore la rigidité d'ensemble en agissant directement sur la structure de chaque segment 121 ou 122. A cet effet on peut par exemple renforcer la rigidité de chaque segment, qui se présente basiquement comme un tube, en implantant une ossature interne légère qui peut prendre différentes formes connues non décrites ici.

Le mât motorisé tel qu'il est décrit dans les paragraphes qui précèdent dans une forme de réalisation particulière prise comme exemple, permet avantageusement de faire pivoter de manière automatique le mât 12 proprement dit, équipé de sa charge 31, d'une position verticale fixe vers une position horizontale également fixe, et inversement.

Les figures 6 à 8 illustrent la façon dont le mât motorisé passe de manière automatique d'une position verticale (état I), telle que celle illustrée par la figure 1, à une position horizontale (état IV) telle que celle illustrée par la figure 8.

Selon l'invention, le processus suivi débute par la mise en marche du treuil qui déroule de manière régulière le câble 18. Le déroulement du câble induit le relâchement de la contrainte imposée par la traction du câble 18, par l'intermédiaire du mât 12, sur la partie mobile 192 de l'élément coulissant 19. Le relâchement de la contrainte se traduit par une détente progressive des actionneurs, des vérins, 193 et 194 à mesure que le câble 18 se déroule. Cette détente induit quant à elle une action sur la partie mobile de l'élément coulissant 19 qui se déplace de façon à écarter le mât 12 de la verticale (état II), comme l'illustre la figure 6.

Ainsi, à mesure que le câble 18 est déroulé, la partie mobile 192 de l'élément coulissant 19 se rapproche de la position détendue tout en écartant de plus en plus le mât 12 de sa position verticale et en initiant ainsi son basculement.

L'action de l'élément coulissant 19 sur le mât 12 se poursuit ainsi jusqu'au moment où il se trouve entièrement détendu (état III). Le mât 12 se trouve alors incliné par rapport à la verticale d'un angle supérieur à l'angle θ₀ au-delà duquel il effectue un basculement spontané vers l'horizontal sous l'action de son propre poids, comme l'illustre la figure 7. La vitesse de basculement est alors régulée par la vitesse de déroulement du câble 18.

Par suite, lorsque le mât 12 est entièrement basculé à l'horizontale, le treuil 15 est arrêté et la rotation libre de son tambour bloquée, de telle sorte que le mât, maintenu à l'horizontale par la tension du câble 18 (état IV), est accessible à la manutention par un ou plusieurs opérateurs, depuis le sol.

Le mât étant ainsi maintenu à l'horizontale, l'opérateur peut délester le mât de sa charge 31, puis remonter une autre charge ou encore procéder à un ajustement de la hauteur du mât en ajoutant ou en retirant un segment élémentaire 122. Il peut ensuite procéder au repositionnement automatique du mât dans une position verticale fixe, en actionnant le treuil 15 de façon à enrouler le câble 18, l'enroulement du câble entrainant de manière automatique le basculement du mât de l'horizontale à la verticale. Par suite, lorsque le mât 12 se trouve à nouveau en position verticale le treuil 15 est arrêté et la rotation libre de son tambour est bloquée, de sorte que la tension du câble 18 assure le maintient du mât à la verticale et par suite le maintien de l'élément coulissant 19 en position rétractée (état I).

Alternativement, comme l'illustrent les figures 9 à 10 ainsi que la figure 2, l'opérateur peut également, en fin de période d'utilisation de l'équipement placé au sommet du mât par exemple, procéder à la dépose de l'équipement et au démontage du mât, c'est à dire au désassemblage des différents segments élémentaires122. Par suite, le segment de base 121, solidaire du treuil par l'intermédiaire du câble 18, peut être ramené en position verticale en procédant de la même façon que pour redresser le mât assemblé (états V et VI illustrés par les figures 9, 10 et 2).

Il est à noter que la mise en marche l'arrêt et le blocage de la rotation libre du treuil 15, de façon à faire pivoter le mât 12 de la verticale à l'horizontale et inversement ou de maintenir le mât 12 dans une position donnée, peut être réalisée de manière manuelle par un opérateur agissant à distance sur le treuil, au moyen d'une télécommande par exemple. Cependant ces opérations peuvent également être plus ou moins entièrement automatisées, de sorte que l'opérateur ne commande plus que l'action à réaliser (basculement et/ou, maintien en position), la mise en marche, l'arrêt et le blocage de la rotation du treuil étant alors séquencés de manière automatique par des moyens de commande associés à des moyens appropriés permettant de déterminer à tout instant dans quelle position se trouve le mât 12. Ces moyens peuvent par exemple consister en des capteurs capables de déterminer la position angulaire du mât par rapport à une référence, la verticale par exemple. Alternativement ce peut être des moyens permettant de mesurer la longueur de câble déroulée par le treuil.

Quoi qu'il en soit des moyens pour actionner le treuil 15, le mât motorisé selon l'invention peut avantageusement être érigé à la verticale ou basculé à l'horizontale sans que ces manoeuvres de basculement, toujours sources de danger potentiel, nécessite l'évolution d'un opérateur humain dans la zone de danger.

Les figures 11 et 12 présentent une forme de réalisation préférée de l'élément coulissant 19 constituant les seconds moyens moteurs du mât motorisé selon l'invention. Comme cela a été dit précédemment les seconds moyens moteurs agissent comme un système "repousse mât" qui réalise une liaison pivot-glissière qui applique au mât une force qui permet de donner à ce dernier une impulsion destinée le faire sortir de sa position d'équilibre vertical, dans la mesure cependant où le mât est susceptible de pivoter librement, c'est-à-dire quand la rotation, libre ou dirigée, du tambour du treuil n'est pas bloquée. Par suite, le domaine d'action des seconds moyens moteurs est limité à une zone environnant le mât quand celui-ci est dans sa position verticale, zone pour laquelle l'extrémité de la partie mobile de l'élément coulissant est toujours en contact avec le mât.

Dans cette forme de réalisation, les moyens 19 sont constitués par
- une partie fixe 191, montée sur la structure support 11 constituant la partie fixe de l'élément coulissant 19,
- une partie mobile 192, constituée par un plateau 111 monté sur des rails de guidage 112 et 113 configurés pour coulisser entre deux rangées de patins 114 et 115 montés sur la partie fixe 191;
- une pièce d'interface 116 reliée au plateau 111 et équipée de rouleaux 117 et 118 permettant d'assurer un contact non dommageable entre le plateau 111 et la paroi du mât 12;
- deux vérins 193 et 194, chaque vérin comportant une extrémité montée sur la partie fixe par l'intermédiaire d'une première rotule et une extrémité montée sur un des rails de guidage, au niveau de l'extrémité avant du rail, par l'intermédiaire d'une seconde rotule. Le rôle des vérins est ici de faire glisser latéralement le plateau 111 positionné sur les rails de guidages 112 et 113 le long des rangées de patins 114 et 115.

Dans cette variante de réalisation, l'élément coulissant constitué par le plateau 111 et les rails de guidage 112 et 113, ainsi que l'actionneur constitué par les deux vérins 193 et 194 fonctionne de la façon décrite dans le texte qui précède. A ce titre il présente une forme rétractée, illustrée par la figure 11, pour laquelle les vérins 193 et 194 sont comprimés, et une position déployée, illustrée par la figure 12, pour laquelle les vérins 193 et 194 sont détendus. Les vérins sont par ailleurs dimensionnés pour faire translater la partie mobile avec une énergie suffisante pour faire se mouvoir en rotation le mât 12, sans action complémentaire.

Comme cela a été dit précédemment, le système, en dehors de toute contrainte extérieure, imposée par les premiers moyens moteurs par exemple, est en position déployée. Par suite, lorsque le mât 12 est en cours de montée, celui-ci vient à un moment donné s'appuyer contre l'élément coulissant 19. La force appliquée par le mât entraine la rétraction de la partie mobile 192 et par voie de conséquence la compression des vérins 193 et 194. Le mât atteint finalement la position verticale. Inversement, pour faire descendre le mât, la force de maintien du mât en position verticale, exercée par le treuil 15, est relâchée. Les vérins se détendent alors naturellement, faisant glisser le plateau 111 et repoussant ainsi le mât 12 jusqu'à ce que ce dernier atteigne une inclinaison suffisant pour assurer son basculement naturel vers une position horizontale sous l'action de son seul poids, le basculement étant toutefois contrôlé par le treuil 15.

Il est à noter que conformément, aux illustrations des figures 11 et 12, les seconds moyens moteurs selon l'invention peuvent comporter, outre l'élément coulissant 19, un élément de maintien complémentaire permettant d'assurer une action de verrouillage mécanique du mât en position verticale, indépendamment de l'action exercée par les premiers moyens moteurs.

Comme l'illustre les figures 11 et 12, cet élément de maintien peut par exemple consister en un collier de maintien 119 composé de deux demi-colliers, un demi collier fixe 1191 monté sur la partie fixe 191 de l'élément coulissant 19 et un demi-collier libre 1192 articulés au moyen d'une première charnière 1193 et relié au demi-collier fixe 1191 par une seconde charnière 1194. L'ensemble est pourvu d'une fermeture 1195 comportant un boulon à serrage rapide, équipé d'un écrou moleté ou d'un écrou croisillon 1196 permettant une fermeture rapide du collier 119 sitôt que le mât 12 amené en position verticale est logé dans celui-ci.

Cet élément de maintien complémentaire présente notamment l'avantage de permettre une intervention sur le treuil 15 constituant les premiers moyens moteurs sans avoir à positionner le mât 12 en position horizontale, et donc sans avoir à déposer à terre l'équipement 31 porté par le mât, pendant la durée de l'intervention, l'équipement restant ainsi en service pendant l'intervention.

## Revendications

1. Mât segmenté démontable motorisé, à basculement automatique, comportant :
- un support (13) configuré pour être fixé sur une structure porteuse massive (11),
- un mât (12) segmenté démontable proprement dit, comportant:
- une pluralité de segments élémentaires (122) assemblés de manière amovible les uns aux autres par emboitement, les extrémités d'un segment élémentaire (41) étant configurées pour que chaque segment puisse être assemblé manuellement de manière amovible à un autre segment (42) avec un jeu minimum,
- un segment de base (121) fixé sur le support (13) par l'intermédiaire d'un axe de rotation horizontal (14), le segment de base (121) pouvant pivoter entre une position sensiblement horizontale et une position sensiblement verticale, l'extrémité libre du segment de base étant configurée de façon à ce que le segment de base (121) puisse être assemblé manuellement, de manière amovible, par emboitement, aux segments élémentaires (122), avec un jeu minimum,
- des premiers moyens moteurs (15, 16, 17, 18) aptes à manoeuvrer le segment de base (121) pour faire pivoter le mât (12) d'une position horizontale à une position verticale et à contrôler ensuite son pivotement de la verticale à l'horizontale, le mât (12) étant **caractérisé en ce qu'**il comporte en outre
- des seconds moyens moteurs (19) aptes à manoeuvrer le segment de base (121) pour initier le basculement du mât (12) de la position verticale à la position horizontale lorsque les premiers moyens moteurs (15, 16, 17, 18) permettent au mât de pivoter de la verticale à l'horizontale,
les premiers moyens moteurs (15, 16, 17, 18) étant également configurés pour contrôler le basculement du mât de la verticale à l'horizontale.

2. Mât segmenté démontable motorisé selon la revendication 1, **caractérisé en ce qu'**il comporte des moyens annexes (119) pour maintenir le mât en position verticale lorsque les premiers moyens moteurs (15, 16, 17, 18) ne sont pas actionnés.

3. Mât segmenté démontable motorisé selon l'une des revendications 1 ou 2, **caractérisé en ce que**, après leur emboitement, les segments constituant le mât sont maintenus assemblés au moyen de brides d'assemblage (50) configurées pour être montées manuellement sans outillage.

4. Mât segmenté démontable motorisé selon la revendication 3, **caractérisé en ce qu'**une bride d'assemblage (50) comporte par une tige (51), configurée pour traverser de part en part, dans la zone d'emboitement (43), deux segments (41, 42) emboités l'un dans l'autre, la tige (51) étant prolongée à l'une de ses extrémités par une tête fixe (52), de forme sensiblement conique, prolongée elle-même par une poignée de préhension (53), l'autre extrémité de la tige présentant un filetage (56) sur lequel peut être vissée une tête mobile (54) de forme conique sensiblement identique à la tête fixe (52) et prolongée par une poignée de préhension (55) permettant de visser la tête mobile (54) sur la tige (51), l'ensemble étant configuré de telle façon que, la tige (51) étant insérée dans des ouvertures (34) prévues à cet effet sur les extrémités des segments emboités (41, 42), le serrage de la tête mobile (54) sur la tige (51) entraine l'insertion partielle des têtes fixe (52) et mobile (54) dans les orifices (34) des segments emboités (41, 42) et rigidifie l'assemblage des deux segments.

5. Mât segmenté démontable motorisé selon l'une quelconque des revendications 1 à 4, **caractérisé en ce que** les premiers moyens moteurs comportent un treuil (15) sur lequel est enroulé un câble (18) configuré pour exercer une traction sur le segment de base (121) à proximité de son extrémité libre opposée à l'axe de rotation (14), le treuil (15) étant monté sur la structure porteuse (11) et configuré de façon à ce que l'enroulement du câble (18) sur le treuil entraine le pivotement du mât (12) de la position horizontale à la position verticale, le maintien du câble (18) en position enroulée assurant le maintien du segment de base (121) en position verticale, et que, le basculement du mât sous l'action de son poids de la position verticale à la position horizontale étant initialisé par les seconds moyens moteurs (19), le déroulement contrôlé du câble (18) permette le basculement du mât sans dommage.

6. Mât segmenté démontable motorisé selon la revendication 5, **caractérisé en ce que** les seconds moyens moteurs comportent:
- un élément coulissant horizontal (19) comportant une partie fixe (191) montée sur la structure porteuse (11) et une partie mobile (192) capable de coulisser le long de la partie fixe de telle sorte que, selon que l'élément (19) est dans une position rétractée ou étirée, sa longueur varie d'une longueur minimale pour laquelle la partie mobile (192) est proche de la partie fixe (191), à une longueur maximale pour laquelle la partie mobile (192) est éloignée de la partie fixe (191), l'élément coulissant (19) étant agencé sur la structure porteuse (11) de telle sorte que, lorsque le segment de base (121) du mât (12) est en position verticale, l'élément coulissant (19) est en position rétractée, l'extrémité de sa partie mobile (192) étant en contact avec le corps du segment de base;
- des moyens actionneurs (193) aptes à faire coulisser la partie mobile (192) le long de la partie fixe (191) et configurés pour exercer sur le segment de base (121) du mât (12), par l'intermédiaire de l'extrémité de la partie mobile (192) de l'élément coulissant (19), une poussée permettant de faire pivoter le mât (12) d'un angle suffisant pour initier son basculement de la verticale à l'horizontale sous la seule action de son poids, lorsque le mât (12) est rendu libre de pivoter sur son axe par les premiers moyens moteurs (15, 16,17 et 18).

7. Mât segmenté démontable motorisé selon la revendication 6, **caractérisé en ce que** les moyens actionneurs comportent au moins un vérin (193, 194) fonctionnant en compression, les vérins étant agencés sur l'élément coulissant (19) de telle sorte que, lorsque celui-ci est maintenu en position rétractée par le maintien du segment de base (121) du mât (12) en position verticale, ceux-ci sont comprimés.

8. Mât segmenté démontable motorisé selon l'une des revendications 6 ou 7, **caractérisé en ce que** l'extrémité de la partie mobile (192) de l'élément coulissant (19) qui entre en contact avec le segment de base (121) du mât (12) est configurée pour épouser la forme du segment, le contact étant assuré au moyen de rouleaux (117, 118).

9. Mât segmenté démontable motorisé selon l'une des revendications 6 à 8, **caractérisé en ce que** la partie fixe (191) de l'élément coulissant (19) comporte deux rangées de patins de guidage (114, 115) et que la partie mobile comporte un plateau (111) coulissant sur des rails (112, 113) le long des deux rangées de patins de guidage (114, 115) de la partie fixe (191).

10. Mât segmenté démontable motorisé selon la revendication 9, **caractérisé en ce que** la partie mobile (192) de l'élément coulissant (19) comporte une pièce d'interface (116) montée à l'extrémité du plateau (111) et équipée de rouleaux (117, 118) configurés pour assurer un contact non dommageable entre le plateau (111) de la partie mobile (192) et la paroi du mât (12).

## Patentansprüche

1. Motorisierter demontierbarer segmentierter Mast mit automatischer Kippung, der Folgendes umfasst:
- einen Träger (13) zum Befestigen an einer massiven Tragkonstruktion (11),
- einen segmentierten demontierbaren Mast (12), der Folgendes umfasst:
- mehrere Elementarsegmente (122), die durch Ineinanderstecken auf lösbare Weise zusammengefügt werden, wobei die Enden eines Elementarsegments (41) so konfiguriert sind, dass jedes Segment manuell auf lösbare Weise mit minimalem Spiel an ein anderes Segment (42) gefügt werden kann,
- ein Basissegment (121), das mittels einer horizontalen Drehachse (14) am Träger (13) befestigt ist, wobei das Basissegment (121) so ausgelegt ist, dass es zwischen einer im Wesentlichen horizontalen Position und einer im Wesentlichen vertikalen Position schwenken kann, wobei das freie Ende des Basissegments so konfiguriert ist, dass das Basissegment (121) manuell durch Ineinanderstecken auf lösbare Weise mit minimalem Spiel an die Elementarsegmente (122) gefügt werden kann,
- erste Antriebsmittel (15, 16, 17, 18) zum Manövrieren des Basissegments (121), so dass der Mast (12) von einer horizontalen Position in eine vertikale Position geschwenkt und dann seine Schwenkung von der Vertikalen in die Horizontale gesteuert werden kann, wobei der Mast (12) **dadurch gekennzeichnet ist, dass** er ferner Folgendes umfasst:
- zweite Antriebsmittel (19) zum Manövrieren des Basissegments (121) zum Einleiten des Kippens des Masts (12) von der vertikalen Position in die horizontale Position, wenn die ersten Antriebsmittel (15, 16, 17, 18) ein Schwenken des Masts von der Vertikalen in die Horizontale zulassen,
wobei die ersten Antriebsmittel (15, 16, 17, 18) auch zum Steuern des Kippens des Masts von der Vertikalen in die Horizontale konfiguriert sind.

2. Motorisierter demontierbarer segmentierter Mast nach Anspruch 1, **dadurch gekennzeichnet, dass** er zusätzliche Mittel (119) zum Halten des Masts in der vertikalen Position umfasst, wenn die ersten Antriebsmittel (15, 16, 17, 18) nicht aktiviert sind.

3. Motorisierter demontierbarer segmentierter Mast nach Anspruch 1 oder 2, **dadurch gekennzeichnet, dass** die den Masten bildenden Segmente nach dem Ineinanderstecken mittels zum werkzeuglosen manuellen Montieren konfigurierten Montageflanschen (50) aneinandergefügt gehalten werden.

4. Motorisierter demontierbarer segmentierter Mast nach Anspruch 3, **dadurch gekennzeichnet, dass** ein Montageflansch (50) einen Stab (51) umfasst, der zum Stecken durch zwei in der Ineinandersteckzone (43) aneinander montierte Segmente (41, 42) konfiguriert ist, wobei der Stab (51) an einem seiner Enden durch einen festen Kopf (52) mit im Wesentlichen konischer Form verlängert wird, der wiederum durch einen Handgriff (53) verlängert wird, wobei das andere Ende des Stabs ein Gewinde (56) aufweist, auf das ein beweglicher Kopf mit einer konischen Form geschraubt werden kann, der mit dem festen Kopf (52) im Wesentlichen identisch ist und durch einen Handgriff (55) verlängert wird, so dass der bewegliche Kopf (54) auf den Stab (51) geschraubt werden kann, wobei die Baugruppe so konfiguriert ist, dass, wenn der Stab (51) in Öffnungen (34) eingeführt wird, die zu diesem Zweck an den Enden der ineinandergesteckten Segmente (41, 42) vorgesehen sind, das Festspannen des beweglichen Kopfs (54) auf dem Stab (51) in einem teilweisen Einführen des festen (52) und des beweglichen (54) Kopfes in die Öffnungen (34) der ineinandergesteckten Segmente (41, 42) resultiert und die Baugruppe aus den beiden Segmenten versteift.

5. Motorisierter demontierbarer segmentierter Mast nach einem der Ansprüche 1 bis 4, **dadurch gekennzeichnet, dass** die ersten Antriebsmittel eine Winde (15) umfassen, auf die ein Kabel (18) gewickelt ist, das zum Ausüben einer Zugkraft auf das Basiselement (121) in der Nähe seines freien Endes gegenüber der Drehachse (14) konfiguriert ist, wobei die Winde (15) an der Tragkonstruktion (11) montiert und so konfiguriert ist, dass beim Wickeln des Kabels (18) auf die Winde der Mast (12) von der horizontalen Position in die vertikale Position geschwenkt wird, wobei das Halten des Kabels (18) in der aufgewickelten Position garantiert, dass das Basissegment (121) in der vertikalen Position gehalten wird, und dass, wenn das Kippen des Masts unter der Wirkung seines Gewichts von der vertikalen Position in die horizontale Position durch die zweiten Antriebsmittel (19) eingeleitet wird, der Mast ohne Beschädigung durch kontrolliertes Abwickeln des Kabels (18) gekippt werden kann.

6. Motorisierter demontierbarer segmentierter Mast nach Anspruch 5, **dadurch gekennzeichnet, dass** die zweiten Antriebsmittel Folgendes umfassen:
- ein horizontales Gleitelement (19), das einen festen Teil (191), der an der Tragkonstruktion (11) montiert ist, und einen beweglichen Teil (192) umfasst, der so ausgelegt ist, dass er entlang dem festen Teil gleitet, so dass, je nachdem ob das Element (19) in einer zurückgezogenen oder einer ausgefahrenen Position ist, seine Länge zwischen einer Mindestlänge, bei der das bewegliche Teil (192) nahe am festen Teil (191) ist, und einer Höchstlänge variiert, bei der der bewegliche Teil (192) fern vom festen Teil (191) ist, wobei das Gleitelement (19) an der Tragkonstruktion (11) so angeordnet ist, dass, wenn das Basissegment (121) des Masts (12) in der vertikalen Position ist, das Gleitelement (19) in der zurückgezogenen Position ist, wobei das Ende seines beweglichen Teils (192) mit dem Körper des Basissegments in Kontakt ist;
- Betätigungsmittel (193) zum Verschieben des beweglichen Teils (192) entlang dem festen Teil (191), so konfiguriert, dass sie einen Druck auf das Basiselement (121) des Masts (12) über das Ende des beweglichen Teils (192) des Gleitelements (19) aufbringt, der es zulässt, dass der Mast (12) um einen Winkel geschwenkt wird, der ausreicht, um sein Kippen von der Vertikalen in die Horizontale allein unter der Wirkung seines Gewichts einzuleiten, wenn der Mast (12) zum Schwenken um seine Achse mit den ersten Antriebsmitteln (15, 16, 17 und 18) frei gemacht wird.

7. Motorisierter demontierbarer segmentierter Mast nach Anspruch 6, **dadurch gekennzeichnet, dass** die Betätigungsmittel wenigstens einen durch Kompression arbeitenden Zylinder (193, 194) umfasst, wobei die Zylinder auf dem Gleitelement (19) so ausgelegt sind, dass sie komprimiert werden, wenn das Gleitelement durch Halten des Basissegments (121) des Masts (12) in der vertikalen Position in der zurückgezogenen Position gehalten wird.

8. Motorisierter demontierbarer segmentierter Mast nach Anspruch 6 oder 7, **dadurch gekennzeichnet, dass** das Ende des beweglichen Teils (192) des Gleitelements (19), der mit dem Basissegment (121) des Masts (12) in Kontakt kommt, so konfiguriert ist, dass es sich an die Form des Segments anschmiegt, wobei der Kontakt mittels Rollen (117, 118) gewährleistet wird.

9. Motorisierter demontierbarer segmentierter Mast nach einem der Ansprüche 6 bis 8, **dadurch gekennzeichnet, dass** der feste Teil (191) des Gleitelements (19) zwei Reihen von Führungsschuhen (114, 115) umfasst und dass der bewegliche Teil eine Platte (111) umfasst, die auf Schienen (112, 113) entlang zwei Reihen von Führungsschuhen (114, 115) des festen Teils (191) gleitet.

10. Motorisierter demontierbarer segmentierter Mast nach Anspruch 9, **dadurch gekennzeichnet, dass** der bewegliche Teil (192) des Gleitelements (19) einen Grenzflächenteil (116) umfasst, das am Ende der Platte (111) montiert und mit Rollen (117, 180) versehen ist, die so konfiguriert sind, dass sie einen schadensfreien Kontakt zwischen der Platte (111) und dem beweglichen Teil (192) und der Wand des Masts (12) gewährleisten.

## Claims

1. A motorised dismountable segmented mast with automatic tilting, comprising:
- a support (13) configured to be fixed to a solid load-bearing structure (11),
- a segmented dismountable mast (12), comprising:
- a plurality of elementary segments (122) assembled in a detachable manner by fitting together relative to each other, with the ends of an elementary segment (41) being configured so that each segment can be manually assembled, in a detachable manner, to another segment (42) with minimum play,
- a base segment (121) fixed to said support (13) by means of a horizontal axis of rotation (14), said base segment (121) being designed to pivot between a substantially horizontal position and a substantially vertical position, with the free end of said base segment being configured so that said base segment (121) can be manually assembled, in a detachable manner by fitting together, to said elementary segments (122) with minimum play,
- first drive means (15, 16, 17, 18) designed to manoeuvre said base segment (121) so as to pivot said mast (12) from a horizontal position to a vertical position and to subsequently control its pivoting from the vertical to the horizontal, said mast (12) being **characterised in that** it further comprises:
- second drive means (19) designed to manoeuvre said base segment (121) to initiate the tilting of said mast (12) from the vertical position to the horizontal position when said first drive means (15, 16, 17, 18) allow said mast to pivot from the vertical to the horizontal,
with said first drive means (15, 16, 17, 18) also being configured to control the tilting of said mast from the vertical to the horizontal.

2. The motorised dismountable segmented mast according to claim 1, **characterised in that** it comprises additional means (119) for keeping said mast in the vertical position when said first drive means (15, 16, 17, 18) are not activated.

3. The motorised dismountable segmented mast according to claim 1 or 2, **characterised in that**, after they are fitted together, the segments that constitute said mast are kept assembled by means of assembly clamps (50) configured to be mounted manually without tools.

4. The motorised dismountable segmented mast according to claim 3, **characterised in that** an assembly clamp (50) comprises a rod (51) configured to pass through two segments (41, 42) fitted together in the fitting area (43), said rod (51) being extended at one of its ends by a fixed head (52) of a substantially conical shape, which itself is extended by a gripping handle (53), with the other end of said rod having a thread (56) to which a detachable head can be screwed, said mobile head being of a conical shape substantially identical to said fixed head (52) and extended by a gripping handle (55) allowing said detachable head (54) to be screwed to said rod (51), with the assembly being configured so that, with said rod (51) being inserted into openings (34) provided to this end on the ends of the fitted segments (41, 42), tightening said detachable head (54) onto said rod (51) results in the partial insertion of said fixed (52) and detachable (54) heads in said openings (34) of said fitted segments (41, 42) and rigidifies the assembly of the two segments.

5. The motorised dismountable segmented mast according to any one of claims 1 to 4, **characterised in that** said first drive means comprise a hoist (15), onto which a cable (18) is wound that is configured to exert traction on said base segment (121) in the vicinity of its free end opposite the axis of rotation (14), said hoist (15) being mounted on said load-bearing structure (11) and being configured so that the winding of said cable (18) onto said hoist results in the pivoting of said mast (12) from the horizontal position to the vertical position, whilst maintaining said cable (18) in the wound-up position guarantees that said base segment (121) is maintained in the vertical position, and so that, whilst the tilting of said mast, under the effect of its weight, from the vertical position to the horizontal position is initialised by said second drive means (19), the controlled unwinding of said cable (18) allows the mast to tilt without damage.

6. The motorised dismountable segmented mast according to claim 5, **characterised in that** said second drive means comprise:
- a horizontal sliding element (19) comprising a fixed part (191) mounted on said load-bearing structure (11) and a mobile part (192) designed to slide along the fixed part so that, according as said element (19) is in a retracted or extended position, its length varies between a minimum length at which said mobile part (192) is close to said fixed part (191), and a maximum length at which said mobile part (192) is remote from said fixed part (191), said sliding element (19) being arranged on said load-bearing structure (11) so that, when said base segment (121) of said mast (12) is in the vertical position, said sliding element (19) is in the retracted position, with the end of its mobile part (192) being in contact with the body of said base segment;
- actuator means (193) designed to slide said mobile part (192) along said fixed part (191) and configured to exert, on said base segment (121) of said mast (12) by means of the end of said mobile part (192) of said sliding element (19), a thrust allowing said mast (12) to pivot by an angle that is sufficient to initiate its tilting from the vertical to the horizontal under the sole effect of its weight, when said mast (12) is rendered free to pivot on its axis by said first drive means (15, 16, 17 and 18).

7. The motorised dismountable segmented mast according to claim 6, **characterised in that** said actuator means comprise at least one cylinder (193, 194) operating by compression, said cylinders being arranged on said sliding element (19) so that, when said sliding element is held in the retracted position by maintaining said base segment (121) of said mast (12) in the vertical position, said cylinders are compressed.

8. The motorised dismountable segmented mast according to claim 6 or 7, **characterised in that** the end of said mobile part (192) of said sliding element (19) that makes contact with said base segment (121) of said mast (12) is configured to conform to the shape of said segment, with the contact being assured by means of rollers (117, 118).

9. The motorised dismountable segmented mast according to any one of claims 6 to 8, **characterised in that** said fixed part (191) of said sliding element (19) comprises two rows of guide shoes (114, 115) and that said mobile part comprises a plate (111) sliding on rails (112, 113) along two rows of guide shoes (114, 115) of said fixed part (191).

10. The motorised dismountable segmented mast according to claim 9, **characterised in that** said mobile part (192) of said sliding element (19) comprises an interface part (116) mounted at the end of said plate (111) and provided with rollers (117, 180) configured to provide damage-free contact between said plate (111) of said mobile part (192) and the wall of said mast (12).
